# EUROPÄISCHE PATENTSCHRIFT

(11) **EP 1 964 107 B1**
(45) Veröffentlichungstag und Bekanntmachung des Hinweises auf die Patenterteilung: **23.11.2016**
(21) Anmeldenummer: 06763865.0
(22) Anmeldetag: 23.06.2006
(51) Int. Cl.: G10K 11/178

(54) **VERFAHREN UND SYSTEM ZUR AKTIVEN GERÄUSCHBEEINFLUSSUNG, VERWENDUNG IN EINEM KRAFTFAHRZEUG**
METHOD AND SYSTEM FOR ACTIVELY INFLUENCING NOISE, AND USE IN A MOTOR VEHICLE
PROCEDE ET SYSTEME D'INFLUENCE ACTIVE SUR LE BRUIT ET LEUR UTILISATION DANS UN VEHICULE AUTOMOBILE

(30) Priorität: 15.12.2005 DE 102005060064
(43) Veröffentlichungstag der Anmeldung: 03.09.2008
(73) Patentinhaber: Müller-BBM Active Sound Technology GmbH, 82152 Planegg (DE)
(72) Erfinder: EVERT, Fabian, 82110 Germering (DE); LIPPOLD, Roland, 01097 Dresden (DE); SCHIRMACHER, Rolf, 82110 Germering (DE); WALTER, Florian, 75180 Pforzheim (DE)
(74) Vertreter: Isarpatent
(86) Internationale Anmeldenummer: PCT/EP2006/063514
(87) Internationale Veröffentlichungsnummer: WO 2007/071458

(56) Entgegenhaltungen:
- WO-A2-2005/027338
- DE-A1- 19 632 230
- DE-A1- 19 924 482
- US-A1- 2002 168 071
- US-A1- 2004 086 135
- PATENT ABSTRACTS OF JAPAN Bd. 018, Nr. 393 (M-1643), 22. Juli 1994 (1994-07-22) & JP 06 109069 A (MAZDA MOTOR CORP), 19. April 1994 (1994-04-19)

## Beschreibung

Die vorliegende Erfindung betrifft ein Verfahren zur aktiven Geräuschbeeinflussung, insbesondere in einem Kraftfahrzeug. Ferner betrifft die Erfindung ein entsprechendes System sowie dessen Verwendung in einem Kraftfahrzeug.

Systeme zur aktiven Geräuschbeeinflussung, welche auch als ANC-Systeme (active noise control) bezeichnet werden, dienen beispielsweise in einem Fahrgastinnenraum eines Kraftfahrzeuges dazu, durch Einkoppeln von gesteuerten akustischen Signalen den Geräuschpegel einer Störquelle beispielsweise des Motors zu reduzieren. Bei dieser aktiven Kompensation wird der Geräuschschall durch Überlagerung mit zusätzlichen Schwingungen, sogenanntem Antischall, gemindert. Durch das gesteuerte Einkoppeln von Sekundärschall können auch beliebige Harmonische und/oder der Grundton des primären Geräuschschalls verstärkt werden. In der Regel werden zum Beispiel harmonische Tonfolgen als angenehm empfunden. Durch gezieltes Unterdrücken einzelner Frequenzen des Motorgeräusches und Verstärken anderer Frequenzen lässt sich zum Beispiel ein wahrgenommenes Motorengeräusch gezielt gestalten. Man spricht dann auch von Sounddesign.

Kompensationsschall wird im Folgenden als zusätzlich zu dem Geräuschschall eingekoppelter Sekundärschall verstanden, der sowohl verstärkend als auch dämpfend bei bestimmten Schallfrequenzen wirken kann.

Dasselbe Prinzip ergibt sich bei der Kompensation von Körperschall, wobei mittels Aktoren Gegenschwingungen in einen Festkörper eingekoppelt werden, die eine Geräuschminderung bzw. Geräuschveränderung hervorrufen.

In der Regel handelt es sich bei den Geräusch- oder Schwingungsquellen um im Wesentlichen periodische Schallquellen. Die sich aus der Periodizität ergebende Anregungsfrequenz der Geräuschquelle wird dabei als Eingangsgröße für eine adaptive Steuerung des Geräuschminderungssystems verwendet. Falls sich diese für die jeweilige Geräuschquelle charakteristische Größe zeitlich ändert, nimmt eine adaptive Steuerung des Geräuschminderungssystems eine entsprechende Anpassung in der Kompensationsschalleinkopplung vor.

Eine adaptive Steuerung zur aktiven Geräuschminderung ist beispielsweise aus der DE 196 32 230 C2 bekannt. Dort ist ein Referenzsignalgeber vorgesehen, welcher eine Motordrehzahl erfasst und ein elektronisches Referenzsignal erzeugt, welches Informationen über die Motordrehzahl aufweist. Dies kann beispielsweise ein Pulssignal sein, welches über Signalleitungen an einen in dem Geräuschminderungssystem vorgehaltenen Sinusgenerator geführt ist. Im Kraftfahrzeug kann ein entsprechendes Referenzsignal ferner aus dem Zündspulensignal abgeleitet werden, welches in direktem Zusammenhang mit der Motordrehzahl und damit der akustischen Anregefrequenz des Motors steht.

Bei aktiven Geräuschminderungssystemen ist es erforderlich, möglichst zeitkontinuierlich die entsprechende Anregungsfrequenz oder ein äquivalentes Referenzsignal für die Ansteuerung der Aktoren bzw. Kompensationslautsprecher bereitzuhalten. Bei Geräuschminderungssystemen nach dem Stand der Technik wird daher ein meist in Motornähe eingesetzter Messsensor vorgehalten, der ein entsprechendes Referenzsignal an die eigentliche Steuerung des Geräuschminderungssystems liefert. Dabei ist das Geräuschminderungssystem in der Regel in der Fahrgastzelle angeordnet, sodass lange Signalwege und eine entsprechende Verkabelung erforderlich sind.

In der JP-06-109069 ist ein Geräuschminderungssystem für Kraftfahrzeuge beschrieben, bei dem die eigentliche Recheneinheit für einen LMS-Algorithmus mit einer niedrigeren Taktrate betrieben wird als die Analog-Digitalwandler und Digital-Analog-Wandler, welche ein entsprechendes Eingangssignal erfassen bzw. analoge Ansteuersignale für Kompensationslautsprecher liefern. Die Durchführung des LMS-Algorithmus zur Bestimmung von Filterfaktoren adaptiver Digitalfilter der Recheneinheit erfolgt durch die herabgesetzte Taktrate mit geringerem Aufwand. Dabei wird ein von der Motordrehzahl abgeleitetes Referenzsignal in dem Algorithmus verwendet.

Aufgrund fortschreitender Automatisierung und der Integration verschiedenster Steuer- und Regelaufgaben in modernen Anlagen auf digitale Art und Weise stehen analoge zeitkontinuierliche Überwachungssignale kaum noch zur Verfügung. In modernen Kraftfahrzeugen findet die Datenkommunikation beispielsweise über digitale Bussysteme, wie beispielsweise dem CAN-Bus (Controller Area Network Bus) statt. Bei derartigen asynchronen seriellen Bussystemen ist eine Echtzeitdatenkommunikation nicht mehr möglich. Für die Anzeige der Motordrehzahl in den Armaturen eines Kraftfahrzeuges, ist z.B. eine Bereitstellungsrate von nur 10 pro Sekunde ausreichend.

Typischerweise werden in aktuellen Kraftfahrzeugen mehrere Bussysteme vorgehalten. Ein erster Hochgeschwindigkeitsbus ist dabei im Motorraum vorgesehen, der die Motorsteuerung vernetzt und eine Bereitstellungsperiode für die Motordrehzahl in der Größenordnung von 10 bis 20 Millisekunden aufweist. Ein zweiter langsamerer Datenbus, der über ein Gateway mit dem Hochgeschwindigkeitsbus gekoppelt ist, dient der Vernetzung von Steuergeräten für Komfort- und Innenraumfunktionen des Kraftfahrzeugs, wie beispielsweise Tachometer, Drehzahlmesser usw.

Die für ein System zur aktiven Geräuschbeeinflussung wichtige Referenzgröße der Motordrehzahl steht somit jedoch nur mit einer geringeren Bereitstellungsrate von etwa 10 Mal pro Sekunde, also alle 100 Millisekunden auf dem langsameren Datenbus, welcher im Innenraum des Kraftfahrzeuges vorgesehen ist, bereit. Insbesondere beim Beschleunigen und Bremsen des Motors erschwert die nur sehr grob zeitdiskret vorliegende Referenzgröße, beispielsweise hier die Motordrehzahl, den Betrieb des aktiven Systems im Fahrgastinnenraum.

Es ist daher eine Aufgabe der vorliegenden Erfindung, ein zuverlässiges Verfahren zum Beeinflussen von Geräuschschall zu schaffen. Ferner liegt der Erfindung die Aufgabe zugrunde, ein System zur aktiven Geräuschbeeinflussung bereitzustellen.

Diese Aufgabe wird durch ein Verfahren zum Beeinflussen von Geräuschschall gemäß Patentanspruch 1 sowie durch ein System zur aktiven Geräuschbeeinflussung mit den Merkmalen des Patentanspruchs 10 gelöst.

Weitere Ausgestaltungen der Erfindung ergeben sich durch die Unteransprüche.

Die Erfindung schafft ein Verfahren zum Beeinflussen von Geräuschschall, vorzugsweise für den Fall, dass eine die jeweilige Geräuschquelle charakterisierende Referenzgröße nur in zeitlich beabstandeten Stichproben vorliegt.

Erfindungsgemäß wird die zeitdiskret vorliegende charakteristische Referenzgröße ausgehend von den jeweiligen Auslesezeitpunkten extrapoliert, wobei mindestens zwei zeitlich vorhergehende ausgelesene Werte der Referenzgröße in einem Extrapolationsmodells verwendet werden oder ein ausgelesener Wert der Referenzgröße und ein Änderungsparameter der Referenzgröße für eine Extrapolation verwendet werden. Das bei dem erfindungsgemäßen Verfahren erzeugte Referenzsignal liegt somit praktisch zeitkontinuierlich, zumindest jedoch mit einer Abtastrate vor, mit der ein digitales System zur Geräuschbeeinflussung betrieben ist. Dadurch wird eine zuverlässige Anpassung der Kompensationsschalleinkopplung durch die Einrichtung zur aktiven Geräuschbeeinflussung an die sich zeitlich ändernde Anregung der Geräuschquelle ermöglicht.

Dabei wird unter im Wesentlichen periodisch verstanden, dass sich die Anregefrequenz während des Betriebs der Geräuschquelle ändern kann, wie dies beispielsweise bei einem Motor beim Beschleunigen oder Abbremsen der Fall ist.

Bei dem erfindungsgemäßen Verfahren und dem erfindungsgemäßen System zur Geräuschbeeinflussung wird immer die aktuelle tatsächliche Anregung, welche durch die Referenzgröße charakterisiert ist, bei der Steuerung der Kompensationsschalleinkopplung berücksichtigt. Durch die Erfindung wird daher eine Einstrahlung von Sekundärschall bzw. Kompensationsschall mit besonders hoher Amplituden- und Phasengenauigkeit ermöglicht.

Das erfindungsgemäße Verfahren ermöglicht die Ankopplung eines Systems zur aktiven Geräuschbeeinflussung direkt an einen, beispielsweise fahrzeugintern vorliegenden Datenbus, welcher hinsichtlich der charakteristischen Referenzgröße nur eine geringe Wiederholrate hat. Somit entfällt ein zusätzlicher Messsensor für die Aufnahme der Referenzgröße sowie die entsprechende Verkabelung.

Das vorgeschlagene erfindungsgemäße Verfahren und System zur Geräuschbeeinflussung eignet sich besonders zum Einsatz in einem Kraftfahrzeug, bei dem für ein verbessertes Extrapolationsmodell weitere Daten für die Voraussage der Motordrehzahl zwischen Auslesungen vom Datenbus berücksichtigt werden können. Die Erfindung ist zudem einfach in programmierbaren digitalen Steuereinrichtungen des aktiven Systems zur Geräuschbeeinflussung realisierbar.

Vorteilhafte Ausgestaltungen und Weiterbildungen der Erfindung sind Gegenstand der Unteransprüche sowie der Beschreibung unter Bezugnahme auf die beigelegten Figuren.

Im Folgenden wird die Erfindung anhand eines bevorzugten Ausführungsbeispiels eines adaptiven Systems zur Geräuschbeeinflussung in einem Kraftfahrzeug näher beschrieben. Es zeigt dabei:
Fig. 1: eine schematische Darstellung eines erfindungsgemäßen Systems zur Geräuschbeeinflussung in einem Kraftfahrzeug;
Fig. 2: ein Ablaufdiagramm des erfindungsgemäßen Verfahrens; und
Fig. 3: ein Diagramm mit Schalldruckpegeln in Abhängigkeit von der Motordrehzahl.

In der Fig. 1 ist ein erfindungsgemäßes System zur Geräuschbeeinflussung 1 dargestellt, welches an einen Datenbus 2 in einem Kraftfahrzeug gekoppelt ist.

In dem Motorraum M des Kraftfahrzeuges ist ein Hochgeschwindigkeits-CAN-BUS 3 vorgesehen, der zur Vernetzung von Motorsteuerungseinrichtungen 4, 5 dient. Eine der Motorsteuerungseinrichtungen ist beispielsweise ein Drehzahlsensor 4, welcher Informationen über die Drehzahl des Motors 16 an den Hochgeschwindigkeitsbus 3 liefert. Eine weitere Motorsteuerungseinrichtung 5 liest die Motordrehzahl und andere Fahrzeugbetriebsdaten von dem Hochgeschwindigkeitsbus 3 aus und sendet entsprechende Steuersignale für den Motor 16 an den Hochgeschwindigkeitsdatenbus 3. Die Motordrehzahl liegt üblicherweise mit einer Bereitstellungsrate von 10 bis 20 Millisekunden auf dem Hochgeschwindigkeitsdatenbus 3 vor.

In dem Fahrzeuginnenraum I, der in der Fig. 1 auf der rechten Seite der strichgepunkteten Linie dargestellt ist, ist ein Niedriggeschwindigeits-CAN-Bus 2 vorgesehen, der über eine Gateway-Einrichtung 6 an den Hochgeschwindigkeits-CAN-Bus 3 gekoppelt ist. An den Niedriggeschwindigeits-CAN-Bus 2 sind zum Beispiel Anzeigeeinrichtungen 7 für Geschwindigkeit, Drehzahl, Tankfüllstand oder andere übliche Überwachungsgrößen oder Stellregler 8 für Komfortfunktionen des Fahrzeuges gekoppelt.

Auf dem Niedriggeschwindigeits-CAN-Bus 2 liegt die Drehzahlinformation, welche eine charakteristische Referenzgröße für die Geräuschquelle, zum Beispiel den Motor 16, darstellt, nur mit einer Wiederholrate von etwa 100 Millisekunden vor. Das heißt zu mit 100 Millisekunden beabstandeten Bereitstellungszeitpunkten sind aktuelle Drehzahlangaben auslesbar. Ferner können durch die Signallaufzeiten zwischen dem Hochgeschwindigkeits-CAN-Bus 3, dem Gateway 6 und dem Niedriggeschwindigeits-CAN-Bus 2 weitere Verzögerungen eintreten. Die Bereitstellungszeitpunkte können somit auch unregelmäßig beabstandet vorliegen.

Das System zur Geräuschbeeinflussung 1 weist eine Extrapolationseinrichtung 9 auf, die über geeignete Datenleitungen 10 an den im Fahrzeuginnenraum vorgesehenen Niedriggeschwindigeits-CAN-Bus 2 gekoppelt ist. Es ist ferner eine Einrichtung zur aktiven Geräuschbeeinflussung 11 vorgesehen, welche ein von der Extrapolationseinrichtung 9 erzeugtes Referenzsignal 12 entgegennimmt. Die Einrichtung zur Geräuschbeeinflussung 11 liefert Steuerungssignale 13 an einen oder mehrere Aktoren 14, welche hier beispielhaft als ein Lautsprecher 14 dargestellt sind. Es ist ferner ein Geräuschsensor oder ein Mikrofon 15 an die Einrichtung zur Geräuschbeeinflussung 11 gekoppelt, welches das Störgeräusch oder einem Geräuschschall, welcher in dem dargestellten Beispiel vom Motor 16 als Geräuschquelle emittiert wird, und das von dem Lautsprecher 15 abgegebene Kompensationssignal bzw. den Kompensationsschall aufnimmt.

Die Einrichtung zur Geräuschbeeinflussung 11 regelt die Einstrahlung der Kompensationsgeräusche durch den Lautsprecher 14 in Abhängigkeit von dem Referenzsignal 12, welches einer Referenzgröße zugeordnet ist, die die Geräuschquelle charakterisiert, beispielsweise die Motordrehzahl, und dem Mikrofon aufgezeichneten Schallpegel derart, dass durch Interferenz des Geräuschschalls mit dem eingestrahlten Sekundär- bzw. Kompensationsschall eine Geräuschveränderung eintritt. Dabei kann der beispielsweise von einem Insassen wahrgenommene veränderte Schall derart gestaltet werden, dass der Schall als angenehm empfunden wird. Dabei können auch aus der Anregefrequenz der Geräuschquelle, also der Grundfrequenz, abgeleitete höhere Harmonische gezielt durch Sekundärschalleinstrahlung gedämpft oder verstärkt werden, sodass eine gewünschte Geräuschfarbe eintritt. Dabei sind nicht nur ganzzahlige Harmonische Anregungen durch die Sekundärschalleinkopplung veränderbar, sondern beliebige Harmonische beeinflussbar, um ein jeweiliges Sounddesign zu erzielen.

Ändert sich die Motordrehzahl als Referenzgröße beispielsweise beim Beschleunigen oder Abbremsen des Fahrzeugs, benötigt die Einrichtung zur Geräuschbeeinflussung 11 praktisch in Echtzeit ein entsprechendes aktuelles Referenzsignal 12, um die Kompensationsschalleinkopplung an die geänderte Anregefrequenz des Motors 16 anzupassen. An dem Niedriggeschwindigeits-CAN-Bus 2 liegt die Referenzgröße jedoch nur zu bestimmten Bereitstellungszeitpunkten vor. Daher führt die Extrapolationseinrichtung 9 gemäß der Erfindung die in der Fig. 2 näher beschriebenen Verfahrensschritte durch.

Die Extrapolationseinrichtung 9 liest in einem ersten Schritt S1 zu einem ersten Bereitstellungszeitpunkt t₁ die vorliegende Motordrehzahl N₁ aus, und speichert diese in einem zweiten Schritt S2 ab. Das Auslesen und Abspeichern erfolgt jeweils zu aufeinanderfolgenden Bereitstellungszeitpunkten tᵢ, welche von dem Zustand und der Architektur des jeweiligen Datenbusses, zum Beispiel dem Niedriggeschwindigeits-CAN-Bus 2, vorgegeben sind.

Unter Verwendung eines Extrapolationsmodells S4 extrapoliert die Extrapolationseinrichtung 9 im Schritt S3 die Werte der ausgelesenen und gespeicherten Drehzahlen und erzeugt ein entsprechendes Referenzsignal 12, welches im Schritt S5 ausgegeben wird. Dabei wird das Referenzsignal 12 derart erzeugt, dass die jeweiligen Werte des Referenzsignals 12 die aktuelle Referenzgröße zwischen den Bereitstellungszeitpunkten tᵢ möglichst gut annähert.

Ein bevorzugtes Extrapolationsmodell sieht eine lineare Extrapolation mittels eines Anregefrequenz/Zeit- bzw. Motordrehzahl/Zeitgradienten vor. Zu den Bereitstellungszeitpunkten tᵢ und tᵢ₋₁ werden die Motordrehzahlwerte Nᵢ und Nᵢ₋₁ ausgelesen. Die zeitliche Differenz zwischen den Bereitstellungszeitpunkten tᵢ, tᵢ₋₁ lautet Δt = tᵢ-tᵢ₋₁. Zwischen diesen beiden Zeitpunkten tᵢ, tᵢ₋₁ ändert sich die Motordrehzahl um ΔN = Nᵢ-Nᵢ₋₁.

Die Extrapolationseinrichtung 9 ermittelt diese Änderung der Referenzgröße bzw. der Motordrehzahl und berechnet die sich daraus ergebende Drehbeschleunigung zu: $\dot{N} = \frac{ΔN}{Δt} .$ Für im Wesentlichen beliebige Zeitpunkte t>tᵢ lässt sich linear die Drehzahl extrapolieren: $N \left(t>{t}_{i}\right) = {N}_{i} + \dot{N} \left(t-{t}_{i}\right) .$

Die Extrapolationseinrichtung 9 liefert diese abgeschätzte Motordrehzahl N(t) als Referenzsignal 12 an die Einrichtung zur Geräuschbeeinflussung 11. Die Extrapolationseinrichtung 9 liefert dieses Referenzsignal 12 mit einer Referenzsignalrate, die beispielsweise der Taktrate der Einrichtung zur Geräuschbeeinflussung 11 entspricht. Übliche Raten liegen zum Beispiel in der Größenordnung von 1 - 5 kHz.

Neben einer linearen Extrapolation sind weitere abgewandelte Extrapolationsverfahren möglich. Beispielsweise können mehrere zeitlich zurückliegende ausgelesene Werte der Motordrehzahl berücksichtigt werden und Extrapolationspolynome höherer Ordnungen verwendet werden.

Eine verfeinerte Modellierung der Geräuschquelle, in dem hier beschriebenen Anwendungsbeispiel des Motors, kann auch durch Berücksichtigung weiterer motorbezogener Parameter, wie der aktuellen Last oder Veränderungen des Motorverhaltens, die durch eine Motorsteuerung vorgegeben werden, erfolgen. Dabei kann die Pedaldynamik von Gas- und/oder Bremspedal, Steuersignale eines Antiblockiersystems oder elektronischen Stabilisierungssystems oder anderer Daten erfolgen. Die für entsprechende Modelle erforderlichen Daten sind über die digitalen Datenbussysteme in dem Fahrzeug verfügbar.

Weitere bevorzugt verwendete Extrapolationsmodelle umfassen selbstlernende Modelle, also Modelle, bei denen im Betrieb Anpassungen im jeweiligen Extrapolationsalgorithmus, zum Beispiel durch sich ändernde Extrapolationsparameter, erfolgen. Bei der Extrapolation können auch bekannte Eigenschaften über die Geräuschquelle oder deren Steuerung, beispielsweise einer Motorsteuerung, einfließen. Zum Beispiel werden Motoren bei bestimmten besonders hohen Drehzahlen häufig automatisch abgeregelt. Derartige Kenntnisse werden vorteilhaft bei der Extrapolation berücksichtigt.

Vorzugsweise wird bei der Vorausberechnung der Drehzahldaten auch die Signallaufzeit zwischen beispielsweise dem Drehzahlsensor 4 über den Hochgeschwindigkeits-CAN-Bus 3, dem Gateway 6 und dem Niedriggeschwindigkeitsdatenbus 2 berücksichtigt. Somit lässt sich eine weitere Verbesserung der extrapolierten Motordrehzahl bzw. der Werte des Referenzsignals 12 an die tatsächlich vorliegende Referenzgröße erzielen.

In einer alternativen Ausführungsform des erfindungsgemäßen Verfahrens kann die Extrapolation der tatsächlichen Werte der Referenzgröße auch durch Verwendung eines Änderungsparameters, welcher die zeitliche Änderung der Referenzgröße charakterisiert und eines ausgelesenen Wertes der Referenzgröße erfolgen, sofern ein entsprechender Änderungsparameter, wie beispielsweise die Drehbeschleunigung Ṅ, an dem Datenbus auslesbar ist. Prinzipiell erfordert die Erfindung lediglich beliebige zeitlich beabstandet auslesbare Parameter, die es ermöglichen eine Extrapolation durchzuführen. Möglicherweise liegen Bereitstellungszeitpunkte für einen entsprechenden Änderungsparameter und die Bereitstellungszeitpunkte für die Werte der Referenzgröße zeitliche enger aneinander als die Bereitstellungszeitpunkte für die Werte der Referenzgröße untereinander.

In der Fig. 3 sind Schallpegel unter Verwendung des erfindungsgemäßen Verfahrens und Systems zur aktiven Geräuschbeeinflussung und in Abhängigkeit von einer Motordrehzahl dargestellt. Die adaptive Steuerung in Abhängigkeit von dem erzeugten Referenzsignal ist beispielsweise in der DE 196 32 230 C2 näher erläutert und dient in dem hier betrachteten Beispiel der Geräuschminderung.

Die in durchgezogener Linie dargestellte Kurve A stellt den Schalldruckpegel ohne ein aktives System zur Geräuschbeeinflussung bei einem Vierzylindermotor an einem Mikrofon in einem Fahrzeuginnenraum für die Zündfrequenz, also die doppelte Motordrehzahl dar. Die Motordrehzahl wurde dabei innerhalb von 60 Sekunden von 1000 Umdrehungen pro Minute auf 6000 Umdrehungen pro Minute hochgefahren.

Die gepunktete Kurve B stellt den Schalldruck unter Verwendung eines ANC-Systems dar, bei dem die Bereitstellungszeitpunkte für eine Aktualisierung der Motordrehzahl in zeitlichem Abstand von 100 Millisekunden liegen und keine erfindungsgemäße Extrapolation vorgenommen wurde. Das heißt, die Motordrehzahl wurde zwischen den Bereitstellungszeitpunkten konstant angenommen. Insbesondere bei Drehzahlen ab etwa 2000 Umdrehungen pro Minute genügt diese grobe Aktualisierung, wie sie etwa der Bereitstellungsrate eines Niedriggeschwindigkeits-CAN-Busses entspricht, nicht mehr aus, um mit einem ANC-System eine Geräuschminderung zu erreichen.

Die strichpunktierte Linie zeigt den Schalldruckpegel unter Einsatz des erfindungsgemäßen Verfahrens zum Beeinflussen des Geräuschschalls, wobei eine lineare Extrapolation der Motordrehzahl gemäß der Gleichung I zum Erzeugen des Referenzsignals durchgeführt wurde. Dabei legen die Bereitstellungszeitpunkte tᵢ jeweils 100 Millisekunden auseinander. Das erfindungsgemäße Verfahren bzw. der Einsatz eines erfindungsgemäßen Systems zur Geräuschbeeinflussung verbessert erheblich die aktive Geräuschminderung über den gesamten Drehzahlbereich.

Die vorliegende Erfindung liefert daher ein Verfahren zum zuverlässigen Beeinflussen von Geräuschschall, bei dem einer aktiven Einrichtung zur Geräuschbeeinflussung genaue Informationen über die tatsächlich vorliegende Anregefrequenz einer Geräuschquelle bereitgestellt werden. Das erfindungsgemäße System liefert aufgrund des erfindungsgemäßen Verfahrens eine besonders effiziente Geräuschbeeinflussung, obwohl eine die jeweilige Geräuschquelle charakterisierende Referenzgröße nur stichprobenhaft vorliegt.

Ein besonderer Vorteil der vorliegenden Erfindung liegt darin, dass kein zusätzlicher Messwertfühler vorgesehen sein muss, sondern, dass System direkt an einen Datenbus angekoppelt werden kann.

Obwohl die vorliegende Erfindung anhand eines bevorzugten Ausführungsbeispiels näher erläutert wurde, ist sie nicht darauf beschränkt, sondern vielfältig modifizierbar. Die genannten Bereitstellungsraten und Datenbusprotokolle sind lediglich beispielhaft zu verstehen. Eine unregelmäßige Bereitstellung der Referenzgröße ist ebenso möglich. Eine Einstrahlung von Sekundärschall kann auch außerhalb des Fahrzeuginnenraumes erfolgen, beispielsweise durch Lautsprecher in der Abgasanlage oder im Luftansaugfilter.

Die Erfindung ist nicht auf den Einsatz in einem Kraftfahrzeug beschränkt, sondern kann vorzugsweise immer dann eingesetzt werden, wenn periodische Geräuschanregungen vorliegen.

Dies kann beispielsweise auch bei motorbetriebenen Ventilatoren, Pumpen, Kolbenverdichtern oder anderen Vorrichtungen der Fall sein. Auch Schaltfrequenzen bei bestimmten Leistungselektroniken, welche in einem Datenbus abgefragt werden können, sind als mögliche Referenzgröße verwendbar.

Ferner kann das erfindungsgemäße Verfahren bzw. die Extrapolationseinrichtung und die Einrichtung zur Geräuschbeeinflussung vollständig computerimplementiert ausgeführt werden. Insofern ist beispielsweise eine programmierbare Mikrocontrollereinrichtung denkbar, die im programmierten Zustand das erfindungsgemäße Verfahren durchführt.

Obwohl die Erfindung am Beispiel von Schwingungseinkopplungen in Luft als ein fluides Medium beschrieben wurde, ist eine Anwendung zur Veränderung von Körperschall genauso möglich.

### Bezugszeichenliste

- 1: System zur aktiven Geräuschbeeinflussung
- 2: Niedriggeschwindigkeitsdatenbus
- 3: Hochgeschwindigkeitsdatenbus
- 4: Drehzahlsensor
- 5: Motorsteuerung
- 6: Gateway
- 7: Anzeigeeinrichtung
- 8: Stellregler
- 9: Extrapolationseinrichtung
- 10: Datenleitung
- 11: Einrichtung zur aktiven Geräuschbeeinflussung
- 12: Referenzsignal
- 13: Ansteuersignale
- 14: Aktor
- 15: Mikrofon
- 16: Motor

## Patentansprüche

1. Verfahren zum Beeinflussen von Geräuschschall, wobei eine Geräuschquelle (16), insbesondere ein Motor in einem Kraftfahrzeug, mit einer im Wesentlichen periodischen veränderbaren Anregung den Geräuschschall erzeugt, und wobei eine für die Geräuschquelle charakteristische Referenzgröße, insbesondere eine Motordrehzahl, zu vorgegebenen, aufeinander folgenden Bereitstellungszeitpunkten (tᵢ) vorliegt, mit den Verfahrensschritten:
- Auslesen mindestens eines ersten Wertes (Nᵢ₋₁) der Referenzgröße zu einem ersten Bereitstellungszeitpunkt (tᵢ₋₁) und eines zweiten vorbestimmten Wertes zu einem zweiten Bereitstellungszeitpunkt (tᵢ);
**gekennzeichnet durch,**
- Erzeugen des Referenzsignals (12) zu mindestens einem Zeitpunkt (t) zwischen dem zweiten Bereitstellungszeitpunkt (tᵢ) und einem dritten Bereitstellungszeitpunkt (tᵢ₊₁) in Abhängigkeit von den ausgelesenen ersten und zweiten Werten; und
- Bereitstellen des Referenzsignals (12) an eine Einrichtung zur aktiven Geräuschbeeinflussung (11), welche in Abhängigkeit von dem Referenzsignal (12) Ansteuersignale (13) für zumindest einen Aktor (14) erzeugt, wobei der mindestens eine Aktor (14) Kompensationsschall abstrahlt, welcher mit dem Geräuschschall interferiert.

2. Verfahren nach Anspruch 1,
**dadurch gekennzeichnet,**
**dass** als der zweite vorbestimmte Wert ein Änderungsparameter (Ṅ) der Referenzgröße oder ein zweiter Wert (Nᵢ) der Referenzgröße ausgelesen wird und das Referenzsignal (12) in Abhängigkeit von dem ersten Wert (Nᵢ₋₁) der Referenzgröße und dem zweiten Wert extrapoliert wird.

3. Verfahren nach Anspruch 1,
**dadurch gekennzeichnet,**
**dass** als weiterer Verfahrensschritt vorgesehen ist:
- Bestimmen der Änderung (ΔN) der Referenzgröße zwischen dem ersten (tᵢ₋₁) und dem zweiten Bereitstellungszeitpunkt (tᵢ);
wobei das Referenzsignal (12) in Abhängigkeit von dem Wert (Nᵢ) der zu dem zweiten Bereitstellungszeitpunkt (tᵢ) ausgelesenen Referenzgröße und von der Änderung (ΔN) der Referenzgröße extrapoliert wird.

4. Verfahren nach einem der vorangehenden Ansprüche,
**dadurch gekennzeichnet,**
**dass** linear extrapoliert wird.

5. Verfahren nach einem der vorangehenden Ansprüche,
**dadurch gekennzeichnet,**
**dass** das Referenzsignal (12) ferner in Abhängigkeit von weiteren Werten der Referenzgröße zu weiteren Bereitstellungszeitpunkten extrapoliert wird.

6. Verfahren nach einem der vorangehenden Ansprüche,
**dadurch gekennzeichnet,**
**dass** das Referenzsignal (12) ferner in Abhängigkeit von weiteren charakteristischen Größen für die Geräuschquelle extrapoliert wird.

7. Verfahren nach einem der vorangehenden Ansprüche,
**dadurch gekennzeichnet,**
**dass** die Referenzgröße eine Motordrehzahl oder eine Anregefrequenz, insbesondere eines Motors, ist.

8. Verfahren nach einem der vorangehenden Ansprüche,
**dadurch gekennzeichnet,**
**dass** beim Extrapolieren eine Verzögerungszeit zwischen einem Zeitpunkt einer Änderung der Referenzgröße und einem jeweiligen Bereitstellungszeitpunkt, insbesondere durch Signallaufzeiten zwischen einem Messsensor (4) und einem die Referenzgröße bereitstellenden Datenbus (2), berücksichtigt wird.

9. Verfahren nach einem der vorangehenden Ansprüche,
**dadurch gekennzeichnet,**
**dass** der Kompensationsschall derart abgestrahlt wird, dass aus der periodischen Anregung abgeleitete Harmonische der Geräuschquelle (16) zumindest teilweise verstärkt und/oder gedämpft werden.

10. System zur aktiven Geräuschbeeinflussung (1), insbesondere in einem Kraftfahrzeug, zur Veränderung von Geräuschschall, welcher von einer Geräuschquelle (16), insbesondere einem Motor, mit einer im Wesentlichen periodischen veränderbaren Anregefrequenz erzeugt ist, mit einer Einrichtung zur aktiven Geräuschbeeinflussung (11), welche in Abhängigkeit von einem Referenzsignal (12) Ansteuersignale (13) für zumindest einen Aktor (14) erzeugt, wobei der mindestens eine Aktor (14) Kompensationsschall abstrahlt, welcher mit dem Geräuschschall interferiert,
**gekennzeichnet durch,**
- einen Datenbus (2), an dem eine Referenzgröße, welche die jeweilige Anregefrequenz der Geräuschquelle (16) charakterisiert, zu vorgegebenen Bereitstellungszeitpunkten (tᵢ) auslesbar ist; und
- eine an den Datenbus (2) gekoppelten Extrapolationseinrichtung (9), welche das der Referenzgröße zugeordnetes Referenzsignal (12) mit einer Referenzsignalrate erzeugt, wobei jeweilige Werte des Referenzsignals (12) die Referenzgröße zwischen den Bereitstellungszeitpunkten (tᵢ) extrapolieren.

11. System (1) nach Anspruch 10,
**dadurch gekennzeichnet,**
**dass** an dem Datenbus (2) ferner ein Änderungsparameter (Ṅ) der Referenzgröße auslesbar ist, wobei die Extrapolationseinrichtung (9) die Referenzgröße in Abhängigkeit von mindestens einem ausgelesenen Wert (Nᵢ) der Referenzgröße und dem Änderungsparameter (Ṅ) extrapoliert.

12. System (1) nach Anspruch 10 oder 11,
**dadurch gekennzeichnet,**
**dass** die Extrapolationseinrichtung (9) derart eingerichtet ist, dass sie ein Verfahren nach mindestens einem der Ansprüche 1-9 durchführt.

13. System (1) nach einem der Ansprüche 10 bis 12,
**dadurch gekennzeichnet,**
bei der Erzeugung des Referenzsignals ferner Signallaufzeiten durch das Auslesen der Referenzgröße und/oder eine Verzögerung durch eine Bereitstellung der Referenzgröße auf dem Datenbus (2) berücksichtigt werden.

14. System (1) nach einem der Ansprüche 10 bis 13,
**dadurch gekennzeichnet,**
**dass** der Datenbus (2) als CAN-Bus insbesondere in einem Fahrzeug ausgeführt ist.

15. System (1) nach einem der Ansprüche 10 bis 14,
**dadurch gekennzeichnet,**
**dass** die Extrapolationseinrichtung (9) und/oder die Einrichtung zur aktiven Geräuschbeeinflussung (11) als digitale Signalverarbeitungseinrichtung/en ausgeführt ist/sind.

16. System (1) nach einem der Ansprüche 10 bis 15,
**dadurch gekennzeichnet,**
**dass** die Einrichtung zur aktiven Geräuschbeeinflussung (11) die Steuersignale derart erzeugt, dass durch den Kompensationsschall aus der periodischen Schwingungsanregung abgeleitete Harmonische der Geräuschquelle (16) zumindest teilweise verstärkt und/oder gedämpft werden.

17. Verwendung eines Systems zur aktiven Geräuschbeeinflussung (1) nach einem der Ansprüche 10 bis 16 in einem Kraftfahrzeug, wobei die Geräuschquelle ein Motor ist, die Referenzgröße eine Motordrehzahl ist, und der Datenbus (2, 3, 6) als ein CAN-Bus für eine Motorsteuerung (5) und für eine Überwachung eines Motorzustandes ausgeführt ist.

18. Verwendung nach Anspruch 17,
**dadurch gekennzeichnet,**
**dass** als weitere die Geräuschquelle charakterisierende Größen Daten für die Motorsteuerung (5), insbesondere Beschleunigungswerte, Pedalstellungen, Pedalbewegungen und/oder Schaltungsparameter, verwendet werden.

19. Verwendung nach Anspruch 17 oder 18,
**dadurch gekennzeichnet,**
**dass** in dem Kraftfahrzeug ein erster, in einem Motorraum vorgehaltener, Hochgeschwindigkeits-CAN-Bus (3) und ein zweiter, in einer Fahrgastzelle vorgehaltener, Niedriggeschwindigkeits-CAN-Bus (2) vorgesehen sind, wobei die Referenzgröße und/oder die weiteren die Geräuschquelle charakterisierende Größen aus dem Niedriggeschwindigkeits-CAN-Bus (2) ausgelesen werden.

## Claims

1. Method for influencing noise, wherein a noise source (16), in particular an engine in a motor vehicle, generates the noise by means of an essentially periodically changeable excitation, and wherein a reference variable that is characteristic of the noise source, in particular an engine rotational speed, is present at predetermined successive supply instants (tᵢ), said method having the following steps:
- reading out at least one first value (Nᵢ₋₁) of the reference variable at a first supply instant (tᵢ₋₁) and a second predetermined value at a second supply instant (tᵢ),
**characterised by** means of
- generating the reference signal (12) at at least one instant (t) between the second supply instant (tᵢ) and a third supply instant (tᵢ₊₁) in dependence upon the first and second values that are read out, and
- supplying the reference signal (12) to a device for actively influencing noise (11) and said device generates control signals (13) for at least one actuator (14) in dependence upon the reference signal (12), wherein the at least one actuator (14) emits a compensating sound that interferes with the noise.

2. Method according to claim 1,
**characterised in that**
a change parameter (N) of the reference variable or a second value (Nᵢ) of the reference variable is read out as the second predetermined value and the reference signal (12) is extrapolated in dependence upon the first value (Nᵢ₋₁) of the reference variable and the second value.

3. Method according to claim 1,
**characterised in that**
the following step is provided as a further method step:
determining the change (ΔN) of the reference variable between the first (tᵢ₋₁) and the second supply instant (tᵢ),
wherein the reference signal (12) is extrapolated in dependence upon the value (Nᵢ) of the reference variable that is read out at the second supply instant (tᵢ) and in dependence upon the change (ΔN) of the reference variable.

4. Method according to any one of the preceding claims,
**characterised in that**
linear extrapolation is performed.

5. Method according to any one of the preceding claims
**characterised in that**
in addition, the reference signal (12) is extrapolated in dependence upon further values of the reference variable at further supply instants.

6. Method according to any one of the preceding claims,
**characterised in that**
in addition, the reference signal (12) is extrapolated in dependence upon further characteristic variables for the noise source.

7. Method according to any one of the preceding claims,
**characterised in that**
the reference variable is an engine rotational speed or an excitation frequency, in particular of an engine.

8. Method according to any one of the preceding claims,
**characterised in that**
a delay time between an instant when the reference variable is changed and a respective supply instant, in particular as a result of signal propagation delays between a measuring sensor (4) and a data bus (2) that supplies the reference variable, is taken into account for the extrapolation.

9. Method according to any one of the preceding claims,
**characterised in that**
the compensating sound is emitted in such a manner that harmonics of the noise source (16) are at least in part amplified and/or attenuated, said harmonics being derived from the periodic excitation.

10. System for actively influencing noise (1), in particular in a motor vehicle, for changing noise that is generated by a noise source (16), in particular an engine, having an essentially periodically changeable excitation frequency, having a device (11) for actively influencing noise, said device generating control signals (13) for at least one actuator (14) in dependence upon a reference signal (12), wherein the at least one actuator (14) emits compensation noise that interferes with the noise,
**characterised by** means of
a data bus (2) at which a reference variable that characterises the respective excitation frequency of the noise source (16) can be read out at predetermined supply instants (tᵢ), and
an extrapolating device (9) that is coupled to the data bus (2), said device generating at a reference signal rate the reference signal (12) that is allocated to the reference variable, wherein respective values of the reference signal (12) extrapolate the reference variable between the supply instants (tᵢ).

11. System (1) according to claim 10,
**characterised in that**
in addition, a change parameter (N) of the reference variable can be read out at the data bus (2), wherein the extrapolating device (9) extrapolates the reference variable in dependence upon at least one read out value (Nᵢ) of the reference variable and the change parameter (N).

12. System (1) according to claim 10 or 11,
**characterised in that**
the extrapolating device (9) is configured in such a manner that said device implements a method according to at least one of the claims 1 - 9.

13. System (1) according to claims 10 to 12,
**characterised in that**
in addition, when generating the reference signal, signal propagation delays as a result of reading out the reference variable and/or a delay as a result of supplying the reference variable on the data bus (2) are taken into account.

14. System (1) according to any one of the claims 10 to 13, **characterised in that**
the data bus (2) is embodied as a CAN bus in particular in a vehicle.

15. System (1) according to any one of the claims 10 to 14,
**characterised in that**
the extrapolating device (9) and/or the device for actively influencing noise (11) is/are embodied as a digital signal processing device or digital signal processing devices.

16. System (1) as claimed in any one of the claims 10 to 15,
**characterised in that**
the device for actively influencing noise (11) generates the control signals in such a manner that harmonics of the noise source (16) are at least in part amplified and/or attenuated by means of the compensating sound, said harmonics being derived from the periodic vibrating excitation.

17. Use of a system for actively influencing noise (1) according to any one of the claims 10 to 16 in a motor vehicle, wherein the noise source is an engine, the reference variable is an engine rotational speed, and the data bus (2, 3, 6) is embodied as a CAN bus for an engine control unit (5) and for monitoring an engine state.

18. Use as claimed in claim 17,
**characterised in that**
data for the engine control unit (5), in particular acceleration values, pedal positions, pedal movements and/or switching parameters are used as further variables that characterise the noise source.

19. Use as claimed in claim 17 or 18,
**characterised in that** in the motor vehicle a first high speed CAN bus (3) that is provided in an engine compartment and a second low speed CAN bus (2) that is provided in a passenger compartment are provided, wherein the reference variable and/or the further variables that characterise the noise source are read out from the low speed CAN bus (2).

## Revendications

1. Procédé d'influence sur le bruit, dans lequel une source de bruit (16), notamment un moteur dans un véhicule automobile, génère le bruit à l'aide d'une excitation modifiable, essentiellement périodique, et dans lequel une grandeur de référence caractéristique pour la source de bruit, notamment une vitesse de rotation du moteur, est présente à des moments de fourniture (tᵢ) successifs prédéfinis, comprenant les étapes de procédé :
- extraction d'au moins une première valeur (N_{i_1}) de la grandeur de référence à un premier moment de fourniture (t_{i_1}) et d'une deuxième valeur prédéterminée à un deuxième moment de fourniture (tᵢ) ;
**caractérisé par**
- génération du signal de référence (12) à au moins un moment (t) situé entre le deuxième moment de fourniture (tᵢ) et un troisième moment de fourniture (tᵢ₊₁), en fonction des premières et des deuxièmes valeurs extraites ; et
- fourniture du signal de référence (12) à un moyen d'influence active sur le bruit (11), lequel génère des signaux de commande (13) pour au moins un actionneur (14) en fonction du signal de référence (12), dans lequel l'au moins un actionneur (14) émet un son de compensation qui interfère avec le bruit.

2. Procédé selon la revendication 1,
**caractérisé en ce**
**qu'**un paramètre de modification (N) de la grandeur de référence ou une deuxième valeur (Nᵢ) de la grandeur de référence est extrait en tant que la deuxième valeur prédéterminée, et en ce que le signal de référence (12) est extrapolé en fonction de la première valeur (N_{i_1}) et de la deuxième valeur.

3. Procédé selon la revendication 1,
**caractérisé en ce**
**que** l'on prévoit en tant qu'étape de procédé supplémentaire :
- détermination de la modification (ΔN) de la grandeur de référence entre le premier moment de fourniture (t_{i_1}) et le deuxième moment de fourniture (tᵢ) ;
dans lequel le signal de référence (12) est extrapolé en fonction de la valeur (Nᵢ) de la grandeur de référence extraite au deuxième moment de actionneur (tᵢ) et en fonction de la modification (ΔN) de la grandeur de référence.

4. Procédé selon l'une quelconque des revendications précédentes,
**caractérisé en ce**
**que** l'extrapolation est réalisée de manière linéaire.

5. Procédé selon l'une quelconque des revendications précédentes,
**caractérisé en ce**
**que** le signal de référence (12) est en outre extrapolé en fonction d'autres valeurs de la grandeur de référence à d'autres moments de fourniture.

6. Procédé selon l'une quelconque des revendications précédentes,
**caractérisé en ce**
**que** le signal de référence (12) est en outre extrapolé en fonction d'autres grandeurs caractéristiques pour la source de bruit.

7. Procédé selon l'une quelconque des revendications précédentes, **caractérisé en ce**
**que** la grandeur de référence est une vitesse de rotation du moteur ou une fréquence d'excitation, notamment d'un moteur.

8. Procédé selon l'une quelconque des revendications précédentes,
**caractérisé en ce**
**que** lors de l'extrapolation, il est tenu compte d'un temps de retard entre un moment d'une modification de la grandeur de référence et un moment de fourniture respectif, notamment par des temps de propagation du signal entre un capteur de mesure (4) et un bus de données (2) fournissant la grandeur de référence.

9. Procédé selon l'une quelconque des revendications précédentes,
**caractérisé en ce**
**que** le son de compensation est émis de manière à ce que des harmoniques de la source de bruit (16), déduits de l'excitation périodique, soient au moins en partie renforcés et/ou atténués.

10. Système d'influence active sur le bruit (1), notamment dans un véhicule automobile, destiné à modifier le bruit qui est généré par une source de bruit (16), notamment un moteur, à l'aide d'une fréquence d'excitation modifiable, essentiellement périodique, comprenant un dispositif d'influence active sur le bruit (11), lequel génère des signaux de commande (13) pour au moins un actionneur (14) en fonction d'un signal de référence (12), dans lequel système l'au moins un actionneur (14) émet un son de compensation qui interfère avec le bruit, **caractérisé par**
- un bus de données (2) sur lequel une grandeur de référence, laquelle caractérise la fréquence d'excitation respective de la source de bruit (16), peut être extraite à des moments de fourniture prédéfinis (tᵢ) ; et
- par un moyen d'extrapolation (9) couplé au bus de données (2), lequel dispositif d'extrapolation génère le signal de référence (12) associé à la grandeur de référence avec un taux de signal de référence, dans lequel des valeurs respectives du signal de référence (12) extrapolent la grandeur de référence entre les moments de fourniture (tᵢ).

11. Système (1) selon la revendication 10,
**caractérisé en ce**
**qu'**un paramètre de modification (N) de la grandeur de référence peut être en outre extrait sur le bus de données (2), dans lequel système le dispositif d'extrapolation (9) extrapole la grandeur de référence en fonction d'au moins une valeur extraite (Nᵢ) de la grandeur de référence et en fonction du paramètre de modification (N).

12. Système (1) selon la revendication 10 ou 11, **caractérisé en ce**
**que** le dispositif d'extrapolation (9) est adapté à mettre en oeuvre un procédé selon au moins une quelconque des revendications 1 à 9.

13. Système (1) selon l'une quelconque des revendications 10 à 12,
**caractérisé en ce**
**que** lorsque le signal de référence est généré, des temps de propagation de signal sont pris en compte par l'extraction de la grandeur de référence et/ou un retard est pris est compte par une fourniture de la grandeur de référence sur le bus de données (2).

14. Système (1) selon l'une quelconque des revendications 10 à 13,
**caractérisé en ce**
**que** le bus de données (2) est réalisé en tant que bus CAN, notamment dans un véhicule.

15. Système (1) selon l'une quelconque des revendications 10 à 14,
**caractérisé en ce**
**que** le moyen d'extrapolation (9) et/ou le dispositif d'influence active sur le bruit (11) est réalisé/sont réalisés en tant que dispositifs de traitement de signaux numériques.

16. Système (1) selon l'une quelconque des revendications 10 à 15,
**caractérisé en ce,**
**que** le dispositif d'influence active sur le bruit (1) génère les signaux de commande de manière à ce que des harmoniques de la source de bruit (16), déduits de l'excitation périodique d'oscillations en raison du son de compensation, sont renforcés et/ou atténués au moins en partie.

17. Utilisation d'un système d'influence active sur le bruit (1) selon l'une quelconque des revendications 10 à 16 dans un véhicule automobile, dans laquelle la source de bruit est un moteur, la grandeur de référence est une vitesse de rotation du moteur et dans lequel le bus de données (2, 3, 5) est réalisé en tant que bus CAN pour une commande de moteur (5) et pour une surveillance d'un état du moteur.

18. Utilisation selon la revendication 17,
**caractérisée en ce que**
des données pour la commande du moteur (5), notamment des valeurs d'accélération, des positions de pédales, des mouvements de pédales et/ou des paramètres de changement de vitesse, sont utilisées en tant que grandeurs supplémentaires caractérisant la source de bruit.

19. Utilisation selon la revendication 17 ou 18,
**caractérisée en ce**
**qu'**un premier bus CAN (3) à haute vitesse, agencé dans un compartiment de moteur, et un deuxième bus CAN (2) à basse vitesse, agencé dans un habitacle pour passager, sont ménagés, dans laquelle la grandeur de référence et/ou les autres grandeurs caractérisant la source de bruit sont extraites à partir du bus CAN (2) à basse vitesse.
